# EUROPÄISCHE PATENTSCHRIFT

(11) **EP 3 533 944 B1**
(45) Veröffentlichungstag und Bekanntmachung des Hinweises auf die Patenterteilung: **19.05.2021**
(21) Anmeldenummer: 19158767.4
(22) Anmeldetag: 22.02.2019
(51) Int. Cl.: E03F 5/04

(54) **ÜBERBAUKONSTRUKTION FÜR EINEN WASSERABLAUF MIT JUSTIERBARER ABDECKKLAPPEN-AUFHÄNGUNG**
DECK CONSTRUCTION FOR A WATER OUTLET WITH ADJUSTABLE COVER SUSPENSION
CONSTRUCTION DE SUPERSTRUCTURE POUR UNE ÉVACUATION D'EAU À SUSPENSION DU RABAT DE RECOUVREMENT RÉGLABLE

(30) Priorität: 02.03.2018 DE 102018104795
(43) Veröffentlichungstag der Anmeldung: 04.09.2019
(73) Patentinhaber: wedi GmbH, 48282 Emsdetten (DE)
(72) Erfinder: Wedi, Stephan, 48282 Emsdetten (DE)
(74) Vertreter: Dr. Träger & Strautmann PAe PartG mbB

(56) Entgegenhaltungen:
- EP-A1- 2 818 601
- EP-A2- 2 333 174
- DE-A1-102011 051 496
- DE-U1-202009 017 854
- US-A1- 2011 132 470

## Beschreibung

Die Erfindung bezieht sich auf eine Überbaukonstruktion für einen im Bodenbereich eines Wasch- oder Duschplatzes liegenden Ablauf, welche in ein Wandelement einzubauen ist und die Merkmale des Oberbegriffs von Anspruch 1 aufweist.

Die Überbaukonstruktion umfasst einen über den Ablauf zu setzenden Abdeckkasten mit einer vorzugsweise geschlossenen Rückwand, einer Deckenwand und diese verbindenden Seitenwänden. Der Abdeckkasten weist eine zum Ablauf hin offene Unterseite und eine zum Inneren des Wasch- oder Duschplatzes offene Vorderseite zur Aufnahme einer plattenförmigen Abdeckklappe der Überbaukonstruktion auf.

Die Abdeckklappe hat eine in Richtung (R1) nach außen weisende erste Sichtfläche, eine in Richtung (R2) nach innen weisende zweite Sichtfläche und eine Unterkante und ist im einmontierten Zustand etwa senkrecht zu einer Bodenfläche des Wasch- oder Duschplatzes ausgerichtet und derart angeordnet, das unterhalb der Unterkante ein Ablaufschlitz verbleibt. Die Abdeckklappe und der Abdeckkasten sind über eine Aufhängung der Überbaukonstruktion lösbar aneinander gekoppelt. Die Abdeckklappe ist um eine Drehachse beweglich. An den Seitenwänden des Abdeckkastens oder an der Abdeckklappe sind zueinander kompatible Führungselemente vorgesehen, welche jeweils in einer senkrecht zur Rückwand und/oder Deckenwand des Abdeckkastens verlaufenden Ebene angeordnet und mit einem Einstellelement der Überbaukonstruktion an dem Abdeckkasten oder an der Abdeckklappe fixierbar sind. Die Aufhängung ist über das erste Führungselement in einer Richtung senkrecht zur Deckenwand und über das zweite Führungselement in einer Richtung senkrecht zur Rückwand verschiebbar. Die Position der Abdeckklappe ist somit gegenüber dem Abdeckkasten sowohl hinsichtlich ihres Abstandes zur Deckenwand als auch hinsichtlich ihres Abstandes zur Rückwand vordefinierbar und mit dem Einstellelement fixierbar.

Eine Überbaukonstruktion der vorgenannten Art ist aus der Schrift DE 10 2011 051 496 B4 der Anmelderin bekannt. Die bekannte Überbaukonstruktion hat sich bewährt, jedoch besteht der Bedarf, die Justiermöglichkeiten der Aufhängung zu vereinfachen, denn die Höhe, Tiefe und Neigung müssen passgenau eingestellt und eventuell mit einer Schablone nachjustiert und anschliessend mit Schrauben fixiert werden. Die Abdeckklappe weist zwei Sichtflächen auf, die wahlweise genutzt werden können. An den Schmalseiten der Abdeckklappe sind auf die Rückwand des Abdeckkastens zeigende Einhängehaken angeordnet, mit denen die Abdecklappe in einer Einhängevorrichtung der Überbaukonstruktion beweglich anbringbar ist. Durch die nach hinten weisenden Einhängehaken ist die Abdeckklappe insgesamt asymmetrisch. Das hat zur Folge, dass die Abdeckklappe mit anmontierten Anhängehaken nur in einer durch die Anbringung der Anhängehaken vorbestimmten Richtung in die Überbaukonstruktion einbaubar ist. Soll die Abdeckklappe mit ihrer zweiten, "verborgene", beispielsweise keramische Sichtfläche eingesetzt werden, müssen die Einhängehaken abgeschraubt, umgedreht und erneut einmontiert werden, um die keramische Sichtfläche anstelle der metallenen zum Vorschein zu bringen.

Da die Einhängehaken relativ weit über die Sichtfläche der Abdeckklappe hinaus ragen, weisen sie eine gewisse Elastizität auf, die eine exakte Ausrichtung beeinträchtigen kann. Außerdem liegt der Einhängepunkt hinter dem Schwerpunkt der Abdeckklappe, so dass die Abdeckklappe zu einer Schrägstellung tendiert in der ihre Sichtfläche nicht mit der umgebenden Wand fluchtet. Schließlich ist die Justierung insgesamt relativ aufwendig und kann unerwünschte Maßdifferenzen und Ungenauigkeiten des die Abdeckklappe umgebenden Spaltes verursachen.

Weiterhin ist aus FR 2 916 458 A1 ein Abflussschacht bekannt, in welchen ein Kanalisationsrohr mündet. An der Mündung des Kanalisationsrohres zum Abflussschacht ist in einer Filterhalterung ein abnehmbarer Filter angebracht. Der Filter weist an seinen Außenseiten nach außen weisende Stifte auf. Analog hierzu weist die Filterhalterung entsprechende nach oben hin offene Aufnahmen auf, so dass der Filter von oben in die Filterhalterung einsetzbar ist und dort gehalten wird. Da an jeder Seite des Filters jeweils zwei Stifte vorgesehen sind, ist der Filter in der Halterung fixiert. Die Stifte bilden insofern keine Drehachse aus, um die herum der Filter eine Schwenkbewegung durchführen könnte. Weiterhin sind die Bolzen außermittig angeordnet, so dass der Filter nur in einer vordefinierten Ausrichtung in die Filterhalterung einhängbar ist.

Aufgabe der Erfindung ist es, eine Überbaukonstruktion vorzuschlagen, bei der die Justierung und Fixierung der Abdeckklappe in der gewünschten Position gegenüber dem Abdeckkasten vereinfacht ist. Außerem soll eine problemlose Anbringung der Abdeckklappe mit der gewünschten Sichtseite gewährleistet werden, ohne Werkzeuge benutzen zu müssen.

Die vorgenannte Aufgabe ist mit einer Überbaukonstrukion mit den Merkmalen des Anspruchs 1 gelöst.

Weitere technisch vorteilhafte Weiterbildungen sind in den Unteransprüchen beschrieben.

Die Justierbarkeit der Abdeckklappe gegenüber dem Abdeckkasten, dem Wandelement und zugleich der Bodenfläche des Wasch- oder Duschplatzes erfolgt durch ineinandergreifende und verschiebbare, eine Aufhängung bildende Führungselemente. Mittels der Führungselemente ist der Abstand der Abdeckklappe zur Rückwand des Abdeckkastens oder der Abstand zur Deckenwand des Abdeckkastens einstellbar.

Erfindungsgemäß ist wenigstens ein Führungselement in Form eines in der Seitenwand des Abdeckkastens geführter erster Führungsschlitten ausgebildet. Vorzugsweise ist nicht nur ein Führungselement, sondern sind beide Führungselemente als Führungsschlitten ausgebildet. Vorzugsweise sind die Führungselemente als flache Führungsschlitten ausgebildet, welche sowohl in Richtung Rückwand als auch in Richtung Deckenwand des Abdeckkastens in einer senkrechten zur Rückwand angeordneten Ebene verschiebbar sind.

Vereinfacht gesagt kann die genannte Ebene als X-Y-Koordinatensystem verstanden werden, in der der eine Führungsschlitten in Y-Richtung und somit nach oben und unten und der andere Führungsschlitten in X-Richtung und somit nach vorne und hinten verschiebbar ist. Einer der Führungsschlitten weist eine Halterung für die Abdeckklappe auf. Die Abdeckklappe ist somit mit ihren Aufhängehaken oder -bolzen in die an den Führungsschlitten vorgesehenen Halterungen einhängbar. Bei herausgebauter Abdeckklappe sind die Führungsschlitten frei zugänglich und können problemlos so eingestellt werden, dass die Aufhängepunkte exakt die gewünschte Position haben. Befinden sich die Aufhängepunkte in der gewünschten Position, werden die Führungsschlitten und damit die Aufhängepunkte fixiert. Im Ergebnis kann die Abdeckklappe danach beliebig oft ein- und ausgebaut werden und nimmt dabei im eingehängten Zustand immer wieder dieselbe Position ein.

Es kann vorgesehen sein, dass das erste Führungselement dazu dient, die Position der Abdeckklappe gegenüber dem Abdeckkasten hinsichtlich ihres Abstandes zur Deckenwand einzustellen. In diesem Fall ist ein gegebenenfalls vorgesehener zweiter Führungsschlitten vorzugsweise so in den ersten Führungsschlitten integriert, dass mittels des zweiten Führungsschlittens der Abstand zur Rückwand einstellbar ist.

Umgekehrt kann auch vorgesehen sein, dass der erste Führungselement dazu dient, die Position der Abdeckklappe gegenüber der Rückwand einzustellen. In diesem Fall dient ein gegebenenfalls vorgesehener zweiter Führungsschlitten zur Ausrichtung des Abstandes zur Deckenwand des Abdeckkastens.

Von großem Vorteil ist, dass die Lagejustierung mit Hilfe eines einzigen in die Seitenwand eingebauten Einstellelementes durchgeführt werden kann. Als Einstellelement kann beispielsweise eine einfache Schraube mit Mutter dienen. Die Schraube durchdringt die beiden verschiebbaren Führungsschlitten und koppelt diese an die Seitenwand des Abdeckkastens. Besonders voreilhaft ist, dass die Schraube im ersten Schritt in leicht gelöster Stellung montierbar ist, so dass beide Führungsschlitten in ihren Führungsbahnen lediglich locker gehalten werden und in den Führungen in X- und Y-Richtung frei verschiebar sind. Durch einfaches Hin- und Herbewegen, ggf. unterstützt durch eine Anschlagschablone, wird dann der Aufhängepunkt in die gewünschte Position gebracht. Ist diese Position hergestellt, wird die Schraube angezogen und die Position der Führungsschlitten damit fixiert.

Vorzugsweise sind die Seitenwände als die die Aufhängung tragenden Tragkörper aus Kunststoff, beispielsweise als Spritzgussteile gefertigt.

Die Abdeckplatte weist vorzugsweise zwei unterschiedliche Sichtflächen auf, beispielsweise eine keramische und eine metallene Sichtfläche. Die Abdeckplatte kann an ihren Schmalseiten mit in Richtung Seitenwände ragenden Rast- und Anschlagelementen versehen sein, welche zum einen eine Drehung der Abdeckplatte um eine Drehachse ermöglichen und zum anderen ihre vertikale, stabile Ausrichtung sichern, so dass die eingesetzte Abdeckplatte mit einer Oberfläche des Wandelementes, beispielsweise Fliesenbelag in Flucht liegen kann.

Die über die Schmalseiten der Abdeckplatte ragenden Rastelemente können starr oder flexibel sein. Mittels der Rastelemente kann die Abdeckklappe einerseits sicher in einer gewünschten Position gehalten und andererseits bei Bedarf, z.B. zur Reinigung der im Inneren des Überbauelements angeordneten Ablaufrinne, leicht demontiert werden.

Ein starres Rastelement kann beispielsweise durch einen starren, aus der Seitenfläche der Abdeckklappe hervorragenden Bolzen ausgebildet sein. Die Rastfunktion wird in diesem Fall realisiert, indem die um die Drehachse der Aufhängung drehbare Abdeckklappe kurz vor Erreichen ihrer vertikalen Endposition eine Ausbuchtung am Rand Rand einer Vertiefung kontaktiert. Wird die Klappe weiter gedreht, wird der Bolzen an der Ausbuchtung entlanggeführt und die Klappe hebt sich insgesamt etwas an. Nach Überwindung der genannten Ausbuchtung rastet der Bolzen schwerkraftbedingt in der hinter der Ausbuchtung liegenden Vertiefung ein.

Eine flexible Ausführung eines Rastelementes kann realisiert sein, indem der Rastbolzen sich in Richtung Schmalseite gegen ein Federelement abstützt und somit linear beweglich ist. Als Gegenlager kann in der Seitenwand des Abdeckkastens bzw. in einem Führungsschlitten eine Bohrung vorgesehen sein. Bei Drehung der Abdeckklappe um die Drehachse stützt der Außenpunkt des flexiblen Rastbolzens sich solange an der Wandung des Abdeckkastens ab, bis die Position der Bohrung erreicht ist und das Ende des Rastbolzens durch die Federkraft in die Bohrung einrastet.

Vorzugsweise sind die Enden bzw. Schmalseiten der Abdeckplatte sowie ihre Sichtflächen zueinander spiegelsymmetrisch aufgebaut. Ebenso sind Seitenwände des Abdeckkastens mit ihren Führungsschlitten und Einstellelementen zueinander spiegelsymmetrisch aufgebaut. Dies ermöglicht ein einfaches Wechseln der Sichtfläche durch Umlegen und erneutes Einsetzen der Abdeckplatte in die Aufhängung der Seitenwände.

Die Erfindung ist in einem Ausführungsbeispiel anhand der Zeichnung näher erläutert. Die Figuren zeigen:
- Fig. 1: die in ein Wandelement eingebaute Überbaukonstruktion, ohne Aufhängungsdetails, vor dem Verbinden mit einer Bodenplatte eines Duschplatzes, in einer schematischen perspektivischen Ansicht;
- Fig. 2: den Abdeckkasten vor dem Einsetzen der Abdeckklappe, in einer perspektivischen Ansicht;
- Fig. 3: eine Seitenwand des Abdeckkastens in einer Explosionsdarstellung;
- Fig. 4a: einen Führungsschlitten in Draufsicht auf seine Flachseite;
- Fig. 4b: den Führungsschlitten gem. Fig. 4a mit angedeuteter Abdeckklappen-Aufhängung
- Fig. 5: die Seitenwand des Abdeckkastens in einer Draufsicht von der Innenseite;
- Fig. 6a: Anordnung der Abdeckklappe im Abdeckkasten in einer seitlichen schematischen Ansicht, wobei eine erste Sichtfläche der Abdeckklappe zum Duschplatz weist;
- Fig. 6b: Abdeckkasten gemäß Figur 6a, jedoch mit gewendeter Abdeckklappe, so dass die zweite Sichtfläche zum Duschplatz weist;
- Fig. 7: Teil der Abdeckklappe mit sichtbaren Rastelementen, in einer perspektivischen Ansicht;
- Fig. 8: die an der Seitenwand des Abeckkastens aufgehängte Abdeckklappe;
- Fig. 9: einen die Seitenwand ausbildenden Tragkörper mit eingesetztem Deckel, in einer perspektivischen Ansicht;
- Fig. 10: Detail einer Klemmverbindung der Führungsschlitten an der Seitenwand des Abdeckkastens;
- Fig. 11: eine alternative Ausführung der in Figur 3 dargestellten Seitenwand des Abdeckkastens in einer ersten Explosionsdarstellung;
- Fig. 12: die Seitenwand des Abdeckkastens gemäß Figur 11 in einer zweiten Explosionsdarstellung.

Gleiche oder ähnliche Elemente können in den nachfolgenden Figuren mit gleichen oder ähnlichen Bezugszeichen versehen sein. Ferner enthalten die Figuren der Zeichnung, deren Beschreibung sowie die Ansprüche zahlreiche Merkmale in Kombination. Einem Fachmann ist dabei klar, dass diese Merkmale auch einzeln betrachtet werden oder sie zu weiteren, hier nicht näher beschriebenen Kombinationen zusammengeführt werden können.

In Fig. 1 ist in getrennter Darstellung ein Duschplatz 50 in ebenerdiger Ausführung (ohne Seitenwände) schematisch gezeigt, umfassend ein Wandelement 11 und eine Duschplatte 49, welche werkseitig mit einer Rinne 51 und nicht gezeigten Ablaufinstallationselementen für eine an sich bekannte Linienentwässerung versehen ist. Das in einen Abdeckkasten 16 auslaufende Wandelement 11 sowie die Duschplatte 49 können mit Keramik- oder Kunststoffbelägen bedeckt werden. Der Abdeckkasten 16 kann eine Gesamtbreite haben, die kleiner ist als die des Wandelementes 11, so dass er in eine rechteckige Aussparung an der unteren Kante des Wandelementes 11 hineinpasst. Eine andere Ausführung sieht vor, dass die Gesamtbreite des Abdeckkastens 16 und des Wandelementes 11 gleich ist. Der Fig. 1 ist weiterhin eine mit Strichlinien gezeigte Projektion 52 des Wandelementes 11 auf die Duschplatte 49 zu entnehmen. Die Überbaukonstruktion 100 erlaubt es, auf die Rostelemente im Trittbereich zu verzichten.

Die Fig. 6a und 6b zeigen eine Überbaukonstruktion 100, umfassend den in das Wandelement 11 eingebauten Abdeckkasten 16 mit einer dort eingehängten Abdeckklappe 20. Die Überbaukonstruktion 100 deckt einen schematisch angedeuteten Ablauf 10 und zugleich die Rinne 51 ab. Die Figuren 6a und 6b unterscheiden sich durch die Lage, in der die Abdeckklappe angebracht ist. In Fig. 6a ist die Abdeckklappe 20 mit in Richtung R1 weisender und damit vom Duschplatz aus sichtbarer Sichtfläche 24 angebracht, während in Fig. 6b die Sichtfläche 24' in Richtung R1 weist und damit sichtbar ist.

Die Elemente der Überbaukonstruktion 100 sind auch in Fig. 2 zu sehen. Der dort dargestellte Abdeckkasten 16 setzt sich aus einer metallenen Rückwand 17, einer metallenen Deckenwand 19 und zwei zueinander spiegelsymmetrisch angeordneten Seitenwänden 18, 18' zusammen. Der Abdeckkasten 16 weist eine zum Ablauf 10 hin offene Unterseite 12 und eine zum Inneren des Duschplatzes 50 offene Vorderseite 13 zur Aufnahme der besagten Abdeckklappe 20 (vgl. Fig. 6a und 6b) auf.

Die Seitenwand 18, 18' (vgl. Figuren 3 und 5) umfasst einen aus Kunststoff gefertigten, rechteckigen Tragkörper 53 mit plattenförmigen, aufschraubbaren Deckel 36, sowie ein erstes und zweites Führungselement 31; 32. Anstelle eines zweiteiligen Aufbaus aus Tragkörper 53 und aufgeschraubtem Deckels 36 kann auch eine einstückige Ausführung vorsgesehen sein, bei der das Deckelelement in den Tragkörper 53 integriert ist.

Der Deckel 36 passt in eine rechteckige, langgestreckte Vertiefung 39 des Tragkörpers 53 hinein und ist dort über nicht gezeigte Senkkopfschrauben befestigbar. Zu dem Zweck weist der Deckel 36 sechs mit Öffnungen 55 des Tragkörpers 53 koinzidierende Öffnungen 54 auf. Zwischen den Öffnungen 54 des Deckels 36 verläuft ein Langloch 33 und dementsprechend zwischen den Öffnungen 55 des Tragkörpers 53 eine Führungsnut 34, in welcher eine Mutter 38 verschiebbar angeordnet ist. In die Mutter 38 ist eine in Fig. 2 gezeigte Schraube 37 eingedreht, deren Funktion noch beschrieben werden wird.

Die Vertiefung 39 des Tragkörpers 53 ist durch zwei Führungskanten 48, 48' begrenzt, welche den eingesetzten Deckel 36 etwas überragen und dadurch eine U-förmige Führung für ein in den Figuren 3 und 5 gezeigtes, über den Deckel 36 gleitend bewegliches erstes Führungselement 31 ausbilden. Das flache erste Führungselement 31 weist zwei seitliche, längliche Vorsprünge 56 sowie eine Bohrung 29 auf und bildet einen ersten Führungsschlitten 41 aus. Die länglichen Vorsprünge 56 bilden wiederum eine Führung für ein zweites, in das erste Führungselement greifendes, plattenförmiges Führungselement 32 aus.

Das zweite Führungselement 32 (vgl. Figuren 3 bis 5) hat einen rechteckigen Umriss und weist folgende Einzelheiten auf:
- eine tiefe U-förmige Aussparung 57, welche einerseits von einem Stützarm 58 und andererseits von einem Hängearm 59 für die Abdeckklappe 20 begrenzt ist;
- eine am Stützarm 58 eingebrachte Vertiefung 61;
- eine am Hängearm 59 eingebrachte, bogenförmige Stützfläche 60 für ein Rastelement 44 (vgl. Fig. 4a, unten) der Abdeckklappe 20,
- eine Anschlagfläche 46 für ein Anschlagelement 45 (vgl. Fig. 4a, unten) der Abdeckklappe 20,
- und ein Langloch 35, welches gegenüber dem im Deckel 36 eingebrachten Langloch 33 im einmontierten Zustand um 90° versetzt ist.

Das beschriebene Führungselement 32 fungiert zu einem zweiten Führungsschlitten 42, dessen Langloch 35 im zusammengesetzten Zustand aller Führungselemente senkrecht zur Rückwand 17 des Abdeckkastens 16 gerichtet ist.

Die ineinander greifenden Führungselemente 31; 32 bilden eine Aufhängung 30 der Abdeckklappe 20 aus. Die Führungselemente 31; 32 liegen in einer senkrecht zur Rückwand 17 und/oder Deckenwand 19 des Abdeckkastens 16 verlaufenden Ebene E (vgl. Fig. 8).

Die versetzte Anordnung der Langlöcher 33; 35 ähnelt einem rechtwinkligen Koordinatensystem (vgl. Fig. 5), bei dem mit "X" eine Richtung senkrecht zur Rückwand 17 und "Y" eine Richtung senkrecht zur Deckenwand 19 bezeichnet ist.

Die Abdeckklappe 20 ist leisten- bzw. quaderförmig (vgl. Figuren 7 und 8) und ist spiegelsymmetrisch aufgebaut in Bezug auf eine in Fig. 2 mit "S" bezeichnete Symmetrielinie. Die Fig. 2 zeigt auch ein Plattenelement 15 der Abdeckklappe 20 aufweisend zwei Längsseiten 22, 22' und zwei Schmalseiten 23, 23'. Gemäß Figuren 6 bis 8 ist die Abdeckklappe 20 von einen trogförmigen, metallenen Rahmen 21 umgeben unter Belassung einer im vorliegenden Fall nicht metallischen, ersten Sichtfläche 24 (vgl. Fig. 6). Der Rahmen 21 kann beispielsweise mit einem keramischen Material (Fliese) gefüllt sein. Eine zweite, der ersten gegenüber liegende Sichtfläche 24' ist also metallisch, beispielsweise aus Edelstahl.

Weiterhin weist die Abdeckklappe 20 auf ihren beiden Schmalseiten 23, 23' über den Rahmen 21 ragende Einhängeelemente, nämlich ein unteres Rastelement 43, welches im einmontierten Zustand der Abdeckklappe 20 in die Vertiefung 61 des Stützarms 58 (vgl. Fig. 4b) eingreift und ein oberes Rastelement 44 auf, welches sich wiederum an der bogenförmigen Stützfläche 69 abstützt und um eine Drehachse 27 schwenkbar angeordnet ist. Über den Rahmen 21 ragt auch das oberhalb des oberen Rastelementes 44 befindliches Anschlagelement 45, welches bei der ausgerichteten Abdeckklappe 20 mit der Anschlagfläche 46 kontaktiert.

Ein in Fig. 3 (oben) dargestelltes Formstück 62 aus Kunststoff ist in die Schmalseite 23, 23' der Abdeckklappe 20 formschlüssig eingebaut (vgl. Fig. 7). Das Formstück 62 umfasst die vorgenannten Rastelemente 43, 44 sowie das Anschlagelement 45.

Wie die Fig. 6 zeigt, ist die Abdeckklappe 20 auch in Bezug auf eine Mittelebene M symmetrisch aufgebaut, so dass die beiden Sichtflächen 24 und 24' im gleichen Abstand von der Mittelebene M liegen.

Die Figuren 11 und 12 zeigen eine alternative Ausführungsform der in Figur 3 dargestellten Seitenwand 18, 18', nämlich die Seitenwand 118; 118'. Die Seitenwände 118 und 118' sind spiegelsymmetrisch aufgebaut und begrenzen einen durch die Überbaukonstruktion 100 ausgebildeten Innenraum an zwei Seiten. Die Seitenwand 118 bildet die eine Seitenwand und die Seitenwand 118' die andere Seitenwand des Innenraums. Die Seitenwand 118, 118' umfasst jeweils einen Tragkörper 153 sowie ein erstes Führungselement 131 und ein zweites Führungselement 132. An Stelle eines Deckels 36 (vgl. Fig. 3) sind bei dem in den Figuren 11 und 12 dargestellten Ausführungsbeispiel zwei in das Gehäuse 153 integrierte Rippen 170 vorgesehen, die, analog zum Deckel 36 in Fig. 3 im montierten Zustand den ersten Führungsschlitten 131 kontaktieren und eine Führungsbahn für diesen ausbilden. Es ist auch möglich lediglich eine oder mehr als zwei Rippen vorzusehen.

Die zum ersten Führungsschlitten 131 weisende Oberfläche ist etwas tiefer angeordnet als die Oberfläche des Tragkörpers 153, so dass sich das Führungselement 131 weitgehend formschlüssig unter Belassung eines eine Spielpassung ausbildenden Freiraums in den Tragkörper 153 einsetzen lässt. Zwischen den Längsseiten des Führungselements 131 und zwei im Tragkörper 153 vorgesehenen Führungskanten 171 ist ein geringfügiger Freiraum vorgesehen, so dass eine Spielpassung besteht und das Führungselement 131 einen ersten Führungsschlitten 141 darstellt, welcher auch im montierten Zustand der Seitenwand 118, 118' linear verschiebbar ist.

Das erste Führungselement 131 weist einen rechteckigen und einstückigen Aufbau auf, welcher im dargestellten Ausführungsbeispiel an zwei einander gegenüber liegenden Seiten mit insgesamt vier Vorsprüngen 156 versehen ist. Alternativ zu dem dargestellten Beispiel ist auch eine andere Anzahl von Vorsprüngen 156 oder andere Ausgestaltungen möglich. Wesentlich ist, dass die vorgesehenen Elemente eine Führung ausbilden und somit demselben Zweck dienen, wie die Vorsprünge 56 des ersten Führungsschlittens 31 (vgl. Fig. 3). Die Vorsprünge 156 bilden somit eine Führungsbahn für das zweite Führungselement 132 aus, der ebenfalls auf Basis einer Spielpassung, zwischen die Vorsprünge 156 des ersten Führungselements 131 einsetzbar ist. Im montierten Zustand bildet das zweite Führungselement 132 somit einen zweiten Führungsschlitten 142 aus, der gegenüber dem ersten Führungsschlitten 141 linear verschiebbar ist. Die beiden Führungsbahnen der Führungsschlitten 141, 142 sind um 90° zueinander versetzt, so dass sich eine am zweiten Führungselement 132 vorgesehene Stützfläche 160, die im komplett montierten Zustand der Überbaukonstruktion 100 die Abdeckklappe 20 trägt, in X-Y-Richtung verstellen und insbesondere so einstellen lässt, dass die Abdeckklappe insgesamt in exakt der gewünschten Position justierbar ist (vgl. auch Fig. 5, X-Y-System),

Die in Fig. 2 dargestellte Abdeckklappe 20 kann alternativ zu den in Fig. 3 dargestellten Formstücken 62 auch mit den in Fig. 11 und 12 dargestellten Formstücke 162 ausgestattet sein. Auch eine mit Formstücke 162 versehene Abdeckklappe 20 hat im Wesentlichen dieselbe Aufgabe wie die in Fig. 2 dargestellte Ausführungsform mit Formstücke 62. Die Abdeckklappe 20 soll einerseits einfach ein- und ausbaubar sein und andererseits um eine Drehachse schwenkbar und in einer vordefinierten Position fixierbar sein. Die bevorzugte Position, in der die lösbare Fixierung realisiert werden soll, ist dabei eine Position, in der die Abdeckklappe 20 vertikal ausgerichtet ist.

Die Formstücke 162 weisen Rastelemente 144 auf, die zu den Stützflächen 160 der zweiten Führungselemente 132 kompatibel sind. Die in die Aufhängung eingehängte Abdeckklappe 20 kann somit um die Rastelemente 144 schwingen, wobei die Schwingbewegung durch ein Anschlagelement 145 begrenzt wird. Bei Erreichen eines vorbestimmten Drehwinkel, vorzugsweise in senkrechter Position der Abdeckklappe 20, kontaktiert ein am Formstück 162 angebrachtes Anschlagelement 145 einen am zweiten Führungselement 132 integrierten Anschlag 146 und begrenzt so den Schwenkbewegung.

Bei dem Rastelement 143 handelt es sich um eine alternative Ausführungsform des Rastelements 43 aus Fig. 3. Das in das Formstück 162 integrierte Rastelement 143 umfasst eine flexible Zunge 173 mit einem an deren Ende angeordneten Vorsprung 172. Im dargestellten Ausführungsbeispiel rastet die Abdeckklappe 20, genauer gesagt das am Formstück 162 angebrachte Rastelement 143, dann, wenn die Abdeckklappe 20 in eine vertikale Position geschwenkt wird, in eine Vertiefung 161 ein und fixiert die Abdeckklappe 20 somit in dieser Position. Soll die Abdeckklappe 20 aus der fixierten Position heraus geschwenkt werden, so ist eine von der Flexibilität bzw. dem Widerstandsmoment des Rastelements 143 abhängige Kraft erforderlich. Bei Überschreiten dieser Kraft gleitet der in der Vertiefung 161 befindliche Vorsprung 172 des Rastelements 143 aus der Vertiefung 161 heraus und kann bei Weiterschwenken der Abdeckklappe 20 an der Oberfläche des zweiten Führungselements 132 entlangleiten. Schwenkt die Abdeckklappe 20 wieder zurück in eine vertikale Position, so rastet der Vorsprung 172 wieder in der Vertiefung 161 ein.

### Funktionsweise (vgl. Figuren 3 bis 6 und 10):

Wie der Fig. 6a zu entnehmen ist, ist die Abdeckklappe 20 mit ihrer keramischen Sichtfläche 24 vertikal ausgerichtet, so dass die Sichtfläche 24 in Richtung R1 nach außen weist. Die zweite, in Richtung R2 nach innen zeigende Sichtfläche 24' ist für den Benutzer "verborgen". Zwischen einer Unterkante 25 der Abdeckklappe 20 und einer Bodenfläche 26 der Duschplatte 49 befindet sich ein Ablaufschlitz 14. Die keramische Sichtfläche 24 fluchtet mit einer keramischen Oberfläche 47 des Wandelementes 11.

Wird die andere, metallische Sichtfläche 24' gewünscht (vgl. Fig. 6b), muss die Abdeckklappe 20 zuerst ausgebaut werden. Da die Seitenwände 18, 18' ebenso zueinander spiegelsymmetrisch aufgebaut sind, ist das Wechseln der Sichtflächen 24, 24' sehr einfach.

Um dies zu verwirklichen, wird die Abdeckklappe 20 im Bereich ihrer Unterkante 25 manuell nach innen gedrückt. Das untere Rastelement 43 wird aus der Vertiefung 61 (vgl. Fig. 4b) herausgeschoben, so dass das obere Rastelement 44 um die Drehachse 27 schwenkt. Die Abdeckklappe 20 wird herausgenommen und durch Umlegen ihrer beider Enden 63, 63' (Fig. 2) erneut eingesetzt bis das untere Rastelement 43 in die Vertiefung 61 einrastet und das Anschlagelement 45 gegen die Anschlagfläche 46 stößt.

Soll die Lage der Abdeckklappe 20 gegenüber dem Abdeckkasten 16 korrigiert werden, wird zunächst die Abdeckklappe demontiert. Danach sind die Führungsschlitten 41, 42 und insbesondere auch eine als Einstellelemente 28 dienende Schraube 37 frei zugänglich und kann gelöst werden. Die Schraubverbindungen müssen lediglich soweit gelöst werden, dass keine Klemmverbindung mehr besteht und die Führungsschlitten in X- und Y-Richtung verschiebbar sind (vgl. Fig. 5). Die Schraube 37 ist durch das Langloch 33 des Deckels 36, die Bohrung 29 des ersten Führungsschlittens 41 und das Langloch 35 des zweiten Führungsschlittens 42 in die Mutter 38 eingeführt. Nach durchgeführter Justierung wird das Einstellelement 28 (Schraube 37 mit Mutter 38) angezogen bis die Führungsschlitten 41; 42 mit dem Tragkörper 53 eine Klemmverbindung 40 (vgl. Fig. 10) ausbilden.

Die Funktionsweise der Ausführungsform mit den in den Figuren 11 und 12 dargestellten Seitenteilen ist im Wesentlichen analog zu der vorstehend beschriebenen Funktionsweise.

**Bezugszeichenliste:**

| | | | |
|---|---|---|---|
| 10 | Ablauf | 42 | zweiter Führungsschlitten |
| 11 | Wandelement | 43 | Rastelement |
| 12 | Unterseite | 44 | Rastelement |
| 13 | Vorderseite | 45 | Anschlagelement (an der |
| 14 | Ablaufschlitz | | Abdeckklappe 20) |
| 15 | Plattenelement | 46 | Anschlagfläche (an dem |
| 16 | Abdeckkasten | | Abdeckkasten 16) |
| 17 | Rückwand | 47 | Oberfläche |
| 18, 18' | Seitenwand | 48, 48' | Führungskante (Fig. 9) |
| 19 | Deckenwand | 49 | Duschplatte |
| 20 | Abdeckklappe | 50 | Duschplatz |
| 21 | Rahmen | 51 | Rinne |
| 22, 22' | Längsseite (v. 21) | 52 | Projektion |
| 23, 23' | Schmalseite (v. 21) | 53 | Tragkörper (v. 18) |
| 24 | erste Sichtfläche | 54 | Öffnung (v. 36) |
| 24' | zweite Sichtfläche | 55 | Öffnung (v. 53) |
| 25 | Unterkante | 56 | Vorsprung (v. 31) |
| 26 | Bodenfläche | 57 | Aussparung |
| 27 | Drehachse | 58 | Stützarm |
| 28 | Einstellelement | 59 | Hängearm |
| 29 | Bohrung | 60 | Stützfläche |
| 30 | Aufhängung | 61 | Vertiefung |
| 31 | erstes Führungselement | 62 | Formstück |
| 32 | zweites Führungselement | 63, 63' | Ende (v. 20) |
| 33 | Langloch (v. 36) | | |
| 34 | Führungsnut | | |
| 35 | Langloch (v. 32) | 118, 118' | Seitenwand |
| 36 | Deckel (v. 18) | 129 | Bohrung |
| 37 | Schraube | 131 | erstes Führungselement |
| 38 | Mutter | 132 | zweites Führungselement |
| 39 | Vertiefung | 135 | Langloch (von 132) |
| 40 | Klemmverbindung | 141 | erster Führungsschlitten |
| 41 | erster Führungsschlitten | 142 | zweiter Führungsschlitten |
| 143 | Rastelement | | |
| 144 | Rastelement | | |
| 145 | Anschlagelement | | |
| 146 | Anschlagfläche | | |
| 153 | Tragkörper (v. 118, 118') | | |
| 156 | Vorsprung | | |
| 160 | Stützfläche | | |
| 161 | Vertiefung | | |
| 162 | Formstück | | |
| 170 | Rippe | | |
| 171 | Führungskante | | |
| 172 | Vorsprung (von 143) | | |
| 173 | Zunge (von 143) | | |
| | | | |
| | | | |
| **100.** | **Überbaukonstruktion** | | |
| | | | |
| E | Ebene | | |
| M | Mittelebene | | |
| X,Y | Richtung | | |
| R1, R2 | Richtung | | |
| S | Symmetrielinie | | |

## Patentansprüche

1. Überbaukonstruktion (100) für einen im Bodenbereich eines Wasch- oder Duschplatzes liegenden Ablauf (10), welche in ein Wandelement (11) einzubauen ist, umfassend:
- einen über den Ablauf (10) zu setzenden Abdeckkasten (16) mit einer Rückwand (17), einer Deckenwand (19) und diese verbindenden Seitenwänden (18, 18'; 118, 118'), wobei der Abdeckkasten (16) eine zum Ablauf (10) hin offene Unterseite (12) und eine zum Inneren des Wasch- oder Duschplatzes offene Vorderseite (13) zur Aufnahme einer plattenförmigen Abdeckklappe (20) der Überbaukonstruktion (100) aufweist,
- wobei die Abdeckklappe (20) eine in Richtung (R1) nach außen weisende erste Sichtfläche (24), eine in Richtung (R2) nach innen weisende zweite Sichtfläche (24') und eine Unterkante (25) aufweist und im einmontierten Zustand etwa senkrecht zu einer Bodenfläche (26) des Wasch- oder Duschplatzes ausgerichtet und derart angeordnet ist, das unterhalb der Unterkante (25) ein Ablaufschlitz (14) verbleibt,
- und wobei Abdeckklappe (20) und Abdeckkasten (16) über eine Aufhängung (30) der Überbaukonstruktion (100) lösbar aneinander gekoppelt sind und die Abdeckklappe (20) um eine Drehachse (27) beweglich ist,
- und wobei an den Seitenwänden (18, 18'; 118, 118') des Abdeckkastens (16) oder an der Abdeckklappe (20) zueinander kompatible Führungselemente (31, 32; 131, 132) vorgesehen sind, welche jeweils in einer senkrecht zur Rückwand (17) und/oder Deckenwand (19) des Abdeckkastens (16) verlaufenden Ebene (E) angeordnet und mit einem Einstellelement (28) der Überbaukonstruktion (100) an dem Abdeckkasten (16) oder an der Abdeckklappe (20) fixierbar sind,
- und wobei die Aufhängung (30) über ein erstes der Führungselemente (31; 131) in einer Richtung (Y) senkrecht zur Deckenwand (19) und über ein zweites der Führungselemente (32; 132) in einer Richtung (X) senkrecht zur Rückwand (17) verschiebbar ist,
so dass die Position der Abdeckklappe (20) gegenüber dem Abdeckkasten (16) sowohl hinsichtlich ihres Abstandes zur Deckenwand (19) als auch hinsichtlich ihres Abstandes zur Rückwand (17) vordefinierbar und mit dem Einstellelement (28) fixierbar ist,
**dadurch gekennzeichnet, dass**
das erste Führungselement (31; 131) ein längs einer U-förmigen Vertiefung (39) in der Seitenwand (18, 18'; 118, 118') des Abdeckkastens (16) geführter erster Führungsschlitten (41; 141) ist, mittels dessen die Position der Abdeckklappe (20) gegenüber dem Abdeckkasten (16) hinsichtlich ihres Abstandes zur Deckenwand (19) oder zur Rückwand (17) einstellbar ist.

2. Überbaukonstruktion nach Anspruch 1, **dadurch gekennzeichnet, dass** das zweite Führungselement (32; 132) durch einen in den ersten Führungsschlitten (41; 141) einsetzbaren zweiten Führungsschlitten (42; 142) ausgebildet ist, mittels dessen die Position der Abdeckklappe (20) gegenüber dem Abdeckkasten (16) hinsichtlich ihres Abstandes zur Rückwand (17) oder zur Deckenwand (19) einstellbar ist.

3. Überbaukonstruktion nach Anspruch 2, **dadurch gekennzeichnet, dass** der erste Führungsschlitten (41; 141) und der zweite Führungsschlitten (42; 142) mit einem einzigen Einstellelement (28) am Abdeckkasten (16) fixierbar sind.

4. Überbaukonstruktion nach einem der Ansprüche 1 bis 3, **dadurch gekennzeichnet, dass** die Seitenwand (18, 18'; 118, 118') des Abdeckkastens (16) ein Langloch (33), der erste Führungsschlitten (41; 141) eine Bohrung (29; 129) und der zweite Führungsschlitten (42; 142) ein zum Langloch (33) der Seitenwand (18, 18'; 118, 118') um 90° versetztes weiteres Langloch (35; 135) umfasst und das Einstellelement (28) durch das Langloch (33) der Seitenwand (18, 18'; 118, 118'), die Bohrung (29; 129) des ersten Führungsschlittens (41; 141) und das Langloch (35; 135) des zweiten Führungsschlittens (42; 142) montiert ist und die genannten Teile lösbar miteinander verbindet.

5. Überbaukonstruktion nach einem der Ansprüche 2 bis 4, **dadurch gekennzeichnet, dass** als Einstellelement (28) eine Schraube (37) mit Mutter (38) vorgesehen ist und die Position von Seitenwand (18, 18'; 118, 118'), erstem Führungsschlitten (41; 141) und zweitem Führungsschlitten (42; 142) bei Eindrehen der Schraube (37) in die Mutter (38) in Form einer Klemmverbindung (40) fixiert wird.

6. Überbaukonstruktion nach Anspruch 5, **dadurch gekennzeichnet, dass** die Mutter (38) in einer in die Seitenwand (18, 18'; 118, 118') integrierten Führungsnut (34) verdrehsicher und linear verschiebbar angeordnet ist.

7. Überbaukonstruktion nach einem der Ansprüche 1 bis 6, **dadurch gekennzeichnet, dass** die Drehachse (27) der Abdeckklappe (20) in einer zur Sichtfläche (24, 24') planparallel verlaufenen Mittelebene (M) liegt, welche von den beiden Sichtflächen (24, 24') der Abdeckklappe (20) gleich weit beabstandet ist.

8. Überbaukonstruktion nach Anspruch 7, **dadurch gekennzeichnet, dass** die Abdeckklappe (20) von wenigstens einem Plattenelement (15) aufweisend Längs- und Schmalseiten (22, 22'; 23, 23') und einem das Plattenelement (15) umgebenden Rahmen (21) ausgebildet ist, wobei an den Schmalseiten (23, 23') jeweils wenigstens ein über den Rahmen (21) ragendes und mit der Aufhängung (30) zusammenwirkendes Rastelement (43; 44; 143, 144) sowie wenigstens ein über den Rahmen (21) ragendes Anschlagelement (45) angeordnet sind, wobei die genannten Rastelemente (43; 44; 143, 144) und Anschlagelement (45) in der besagten Mittelebene (M) liegen.

9. Überbaukonstruktion nach Anspruch 8, **dadurch gekennzeichnet, dass** die Sichtflächen (24, 24') durch Drehen der Abdeckklappe (20) wechselbar sind, indem die herausgenommene und mit ihren Enden (63, 63') umgedrehte Abdeckklappe (20) zuerst geneigt einsetzbar ist und mit ihrem Anschlagelement (45) bis zu einer Anschlagfläche (46; 146) an der Seitenwand (18, 18'; 118, 118') des Abdeckkastens (16) in Kontakt kommt und mit ihrem Rastelement (43) in die Vertiefung (61; 161) des Stützarms (58) einrastet, so dass die Abdeckklappe (20) derart ausgerichtet ist, dass ihre Sichtfläche (24, 24') mit einer Oberfläche (47) des Wandelementes (11) bzw. des Abdeckkastens (16) in Flucht liegt.

10. Überbaukonstruktion nach einem der Ansprüche 1 bis 9, **dadurch gekennzeichnet, dass** die Seitenwand (18, 18; 118, 118') einen Tragkörper (53; 153) umfasst, der einen Deckel (36) oder wenigstens eine Rippe (170) umfasst und wobei der Deckel (36) oder die Rippe (170) im montierten Zustand der Seitenwand (18, 18'; 118, 118') das erste Führungselement (31; 131) kontaktiert und eine Führungsbahn für das Führungselement (31; 131') ausbildet.

## Claims

1. A superstructure (100) for a drain (10) located in the floor area of a washing or showering area, which is to be installed in a wall element (11), comprising:
- a cover box (16) to be placed over the drain (10) and having a rear wall (17), a top wall (19) and side walls (18, 18'; 118, 118') connected thereto, wherein the cover box (16) has an underside (12) open towards the drain (10) and a front side (13) open towards the interior of the washing or showering area, for receiving a panel-shaped cover flap (20) of the superstructure (100),
- wherein the cover flap (20) has a first visible surface (24) pointing outwards in the direction (R1), a second visible surface (24; 24') pointing inwards in the direction (R2) and a bottom edge (25) and, when mounted, is aligned approximately perpendicular to a floor surface (26) of the washing or showering area and arranged in such a manner that a drain slot (14) remains below the bottom edge (25),
- and wherein cover flap (20) and cover box (16) are detachably coupled to each other via a mounting (30) of the superstructure (100) and the cover flap (20) is movable about an axis of rotation (27),
- and wherein mutually compatible guide elements (31, 32; 131, 132) are provided on the side walls (18, 18'; 118, 118') of the cover box (16) or on the cover flap (20), which guide elements (31, 32; 131, 132) are in each case arranged in a plane (E) running perpendicular to the rear wall (17) and/or top wall (19) of the cover box (16) and can be fixed to the cover box (16) or to the cover flap (20) by means of an adjusting element (28) of the superstructure (100),
- and wherein the mounting (30) can be displaced via a first element of the guide elements (31; 131) in a direction (Y) perpendicular to the top wall (19) and via a second element of the guide elements (32; 132) in a direction (X) perpendicular to the rear wall (17), so that the position of the cover flap (20) with respect to the cover box (16) can be pre-defined both with respect to its distance from the top wall (19) and with respect to its distance from the rear wall (17) and can be fixed with the adjusting element (28),
**characterized in that**
the first guide element (31; 131) is a first guide carriage (41; 141) led along a U-shaped depression (39) in the side wall (18, 18'; 118, 118') of the cover box (16), by means of which the position of the cover flap (20) in relation to the cover box (16) can be adjusted with respect to its distance from the top wall (19) or to the rear wall (17).

2. The superstructure as claimed in claim 1, **characterized in that** the second guide element (32; 132) is configured by a second guide carriage (42; 142) insertable into the first guide carriage (41; 141), by means of which the position of the cover flap (20) in relation to the cover box (16) can be adjusted with respect to its distance from the rear wall (17) or to the top wall (19).

3. The superstructure as claimed in claim 2, **characterized in that** the first guide carriage (41; 141) and the second guide carriage (42; 142) can be fixed on the cover box (16) with a single adjusting element (28).

4. The superstructure as claimed in one of the claims 1 to 3 , **characterized in that** the side wall (18, 18'; 118, 118') of the cover box (16) comprises an elongated hole (33), the first guide carriage (41; 141) comprises a bore (29; 129) and the second guide carriage (42; 142) comprises a further elongated hole (35; 135) offset by 90° relative to the elongated hole (33) of the side wall (18, 18'; 118, 118') and the adjusting element (28) is mounted through the elongated hole (33) of the side wall (18, 18'; 118, 118'), the bore (29; 129) of the first guide carriage (41; 141) and the elongated hole (35; 135) of the second guide carriage (42; 142) and detachably connects said parts to one another.

5. The superstructure as claimed in one of the claims 2 to 4, **characterized in that** the a screw (37) with nut (38) is provided as adjusting element (28) and the position of side wall (18, 18'; 118, 118'), first guide carriage (41; 141) and second guide carriage (42; 142) is fixed in the form of a clamping connection (40) when the screw (37) is screwed into the nut (38).

6. The superstructure as claimed in claim 5, **characterized in that** the nut (38) is arranged in a guide groove (34) integrated in the side wall (18, 18'; 118, 118'), so as to be secured against rotation and is linearly displaceable.

7. The superstructure as claimed in one of the claims 1 to 6, **characterized in that** the axis of rotation (27) of the cover flap (20) lies in a centre plane (M) running plane-parallel to the visible surface (24, 24'), which centre plane (M) is equidistant from the two visible surfaces (24, 24') of the cover flap (20).

8. The superstructure as claimed in claim 7, **characterized in that** the cover flap (20) is formed by at least one panel element (15) having longitudinal and narrow sides (22, 22'; 23, 23') and a frame (21) surrounding the panel element (15), wherein at least one latching element (43; 44; 143, 144), which in each case projects beyond the frame (21) and interacts with the suspension (30), and at least one stop element (45) projecting beyond the frame (21) are arranged on the narrow sides (23, 23'), wherein said latching elements (43; 44; 143, 144) and stop element (45) lie in said centre plane (M).

9. The superstructure as claimed in claim 8, **characterized in that** the visible surfaces (24, 24') can be changed by rotating the cover flap (20) **in that** the cover flap (20), which is removed and has its ends (63, 63') turned over, can first be inserted at an inclination until its stop element (45) comes into contact with a stop surface (46; 146) on the side wall (18, 18'; 118, 118') of the cover box (16) and engages with its latching element (43) in the recess (61; 161) of the support arm (58), so that the cover flap (20) is aligned in such a way that its visible surface (24, 24') lies flush with a surface (47) of the wall element (11) or of the cover box (16).

10. The superstructure as claimed in one of the claims 1 to 9, **characterized in that** the side wall (18, 18'; 118, 118') comprises a support body (53; 153) which comprises a cover (36) or at least one rib (170) and wherein the cover (36) or the rib (170) contacts the first guide element (31; 131) in the assembled state of the side wall (18, 18'; 118, 118') and forms a guide track for the guide element (31; 131').

## Revendications

1. Construction de superstructure (100) pour une évacuation (10) située dans la région du fond d'un emplacement de lavage ou de douche, qui doit être incorporée dans un élément de paroi (11), comprenant :
- un caisson de recouvrement (16) devant être placé par-dessus l'évacuation (10), comprenant une paroi arrière (17), une paroi de recouvrement (19) et des parois latérales (18, 18' ; 118, 118') reliant celles-ci, le caisson de recouvrement (16) présentant un côté inférieur (12) ouvert vers l'évacuation (10) et un côté avant (13) ouvert vers l'intérieur de l'emplacement de lavage ou de douche pour recevoir un volet de recouvrement en forme de plaque (20) de la construction de superstructure (100),
- le volet de recouvrement (20) présentant une première surface visible (24) orientée dans la direction (R1) vers l'extérieur, une deuxième surface visible (24') orientée dans la direction (R2) vers l'intérieur, et une arête inférieure (25), et, dans un état monté, étant orienté approximativement perpendiculairement à une surface de fond (26) de l'emplacement de lavage ou de douche et étant disposé de telle sorte qu'il subsiste en dessous de l'arête inférieure (25) une fente d'évacuation (14),
- et le volet de recouvrement (20) et le caisson de recouvrement (16) étant accouplés l'un à l'autre de manière détachable par le biais d'une suspension (30) de la construction de superstructure (100) et le volet de recouvrement (20) étant déplaçable autour d'un axe de rotation (27),
- et des éléments de guidage (31, 32 ; 131, 132) compatibles les uns avec les autres étant prévus au niveau des parois latérales (18, 18' ; 118, 118') du caisson de recouvrement (16) ou au niveau du volet de recouvrement (20), lesquels sont à chaque fois disposés dans un plan (E) s'étendant perpendiculairement à la paroi arrière (17) et/ou à la paroi de recouvrement (19) du caisson de recouvrement (16) et peuvent être fixés par un élément d'ajustement (28) de la construction de superstructure (100) au caisson de recouvrement (16) ou au volet de recouvrement (20),
- et la suspension (30) pouvant être déplacée par le biais d'un premier des éléments de guidage (31 ; 131) dans une direction (Y) perpendiculaire à la paroi de recouvrement (19) et par le biais d'un deuxième des éléments de guidage (32 ; 132) dans une direction (X) perpendiculaire à la paroi arrière (17), de telle sorte que la position du volet de recouvrement (20) par rapport au caisson de recouvrement (16), à la fois en termes de son espacement par rapport à la paroi de recouvrement (19) et en termes de son espacement par rapport à la paroi arrière (17), puisse être prédéfinie et puissent être fixée par l'élément d'ajustement (28),
**caractérisée en ce que**
le premier élément de guidage (31 ; 131) est un premier chariot de guidage (41 ; 141) guidé le long d'un renfoncement en forme de U (39) dans la paroi latérale (18, 18' ; 118, 118') du caisson de recouvrement (16), au moyen duquel la position du volet de recouvrement (20) par rapport au caisson de recouvrement (16) peut être ajustée en termes de son espacement par rapport à la paroi de recouvrement (19) ou à la paroi arrière (17).

2. Construction de superstructure selon la revendication 1, **caractérisée en ce que** le deuxième élément de guidage (32 ; 132) est réalisé par un deuxième chariot de guidage (42 ; 142) pouvant être inséré dans le premier chariot de guidage (41 ; 141), au moyen duquel la position du volet de recouvrement (20) par rapport au caisson de recouvrement (16) peut être ajustée en termes de son espacement par rapport à la paroi arrière (17) ou à la paroi de recouvrement (19).

3. Construction de superstructure selon la revendication 2, **caractérisée en ce que** le premier chariot de guidage (41 ; 141) et le deuxième chariot de guidage (42 ; 142) peuvent être fixés au caisson de recouvrement (16) par un élément d'ajustement unique (28).

4. Construction de superstructure selon l'une quelconque des revendications 1 à 3, **caractérisée en ce que** la paroi latérale (18, 18' ; 118, 118') du caisson de recouvrement (16) présente un trou oblong (33), le premier chariot de guidage (41 ; 141) présente un alésage (29 ; 129) et le deuxième chariot de guidage (42 ; 142) présente un trou oblong supplémentaire (35 ; 135) décalé de 90° par rapport au trou oblong (33) de la paroi latérale (18, 18' ; 118, 118') et l'élément d'ajustement (28) est monté à travers le trou oblong (33) de la paroi latérale (18, 18' ; 118, 118'), l'alésage (29 ; 129) du premier chariot de guidage (41 ; 141) et le trou oblong (35 ; 135) du deuxième chariot de guidage (42 ; 142) et relie les unes aux autres les pièces mentionnées de manière détachable.

5. Construction de superstructure selon l'une quelconque des revendications 2 à 4, **caractérisée en ce que** l'on prévoit en tant qu'élément d'ajustement (28) une vis (37) avec un écrou (38) et la position de la paroi latérale (18, 18' ; 118, 118'), du premier chariot de guidage (41 ; 141) et du deuxième chariot de guidage (42 ; 142) est fixée lors du vissage de la vis (37) dans l'écrou (38) sous la forme d'une connexion par serrage (40).

6. Construction de superstructure selon la revendication 5, **caractérisée en ce que** l'écrou (38) est disposé dans une rainure de guidage (34) intégrée dans la paroi latérale (18, 18' ; 118, 118') de manière fixée en rotation et déplaçable linéairement.

7. Construction de superstructure selon l'une quelconque des revendications 1 à 6, **caractérisée en ce que** l'axe de rotation (27) du volet de recouvrement (20) est situé dans un plan médian (M) s'étendant de manière plan-parallèle à une surface visible (24, 24'), lequel est espacé de la même distance des deux surfaces visibles (24, 24') du volet de recouvrement (20).

8. Construction de superstructure selon la revendication 7, **caractérisée en ce que le** volet de recouvrement (20) est réalisé par au moins un élément de plaque (15) présentant des côtés longs et des côtés courts (22, 22' ; 23, 23') et un cadre (21) entourant l'élément de plaque (15), à chaque fois au moins un élément d'encliquetage (43 ; 44 ; 143, 144) faisant saillie au-delà du cadre (21) et coopérant avec la suspension (30) ainsi qu'au moins un élément de butée (45) faisant saillie au-delà du cadre (21) étant disposés au niveau des côtés courts (23, 23'), lesdits éléments d'encliquetage (43 ; 44 ; 143, 144) et l'élément de butée (45) étant situés dans ledit plan médian (M).

9. Construction de superstructure selon la revendication 8, **caractérisée en ce que** les surfaces visibles (24, 24') peuvent être interverties par rotation du volet de recouvrement (20) en pouvant insérer de manière inclinée d'abord le volet de recouvrement (20) ressorti et tourné par ses extrémités (63, 63') et en l'amenant en contact par son élément de butée (45) jusqu'à une surface de butée (46 ; 146) contre la paroi latérale (18, 18' ; 118, 118') du caisson de recouvrement (16) et en l'encliquetant par son élément d'encliquetage (43) dans le renfoncement (61 ; 161) du bras de support (58) de telle sorte que le volet de recouvrement (20) soit orienté de telle sorte que sa surface visible (24, 24') soit en alignement avec une surface (47) de l'élément de paroi (11) ou du caisson de recouvrement (16).

10. Construction de superstructure selon l'une quelconque des revendications 1 à 9, **caractérisée en ce que** la paroi latérale (18, 18 ; 118, 118') comprend un corps de support (53 ; 153) qui comprend un couvercle (36) ou au moins une nervure (170), et le couvercle (36) ou la nervure (170), dans l'état monté de la paroi latérale (18, 18' ; 118, 118'), vient en contact avec le premier élément de guidage (31 ; 131) et constitue une voie de guidage pour l'élément de guidage (31 ; 131').
